# EUROPÄISCHE PATENTSCHRIFT

(11) **EP 0 298 223 B1**
(45) Veröffentlichungstag und Bekanntmachung des Hinweises auf die Patenterteilung: **29.07.1992**
(21) Anmeldenummer: 88107578.2
(22) Anmeldetag: 11.05.1988
(51) Int. Cl.: B21J 13/08

(54) **Verfahren zum Be- und Entladen rotierend antreibbarer Gesenke zum axialen Gesenkwalzen und axiale Gesenkwalzmaschine zum Durchführen dieses Verfahrens**
Method for loading and unloading rotatable dies for axial die forging, and axial die-forging machine for carrying out the method
Procédé de chargement et déchargement de matrices rotatives pour le matriçage axial et machine de matriçage axial pour la mise en oeuvre du procédé

(30) Priorität: 08.07.1987 DE 3722545
(43) Veröffentlichungstag der Anmeldung: 11.01.1989
(73) Patentinhaber: THYSSEN INDUSTRIE AG MASCHINENBAU, 58453 Witten (DE)
(72) Erfinder: Gröne, Siegfried, Ing.grad., D-5810 Witten (DE)
(74) Vertreter: Beyer, Rudi

(56) Entgegenhaltungen:
- DE-B- 1 098 481
- FR-A- 2 069 509
- GB-A- 668 882

## Beschreibung

Die Erfindung betrifft ein verfahren zum Be- und Entladen rotierend antreibbarer Gesenke zum axialen Gesenkwalzen, wobei der Schmiederohling auf einer Förderbahn herangefördert und dem Gesenk zugeführt und nach dem axialen Gesenkwalzen aus diesem Entnommen und Abgefördert wird.

Des weiteren betrifft die Erfindung eine Vorrichtung zum Durchführen des erfindungsgemäßen Verfahrens nach Anspruch 1 oder einem oder mehreren der folgenden Patentansprüche, mit einer axialen Gesenkwalzmaschine mit motorisch rotierend antreibbarem Gesenk, wenigstens je einer Be- und Entladevorrichtung mit je einer Be- und Entladezange zum Ergreifen, Hochheben und Schwenken sowie Ablegen des Schmiederohlings bzw. des fertig umgeformten Werkstückes.

Axiale Gesenkwalzmaschinen mit motorisch rotierend antreibbaren Gesenken sind vorbekannt. Bisher war es üblich, beim Be- und Entladen das Gesenk anzuhalten. Zum anschließenden Reinigen, Kühlen und Schmieren mußten die Gesenke nochmals gedreht werden. Dieses Verfahren beinhaltet im wesentlichen folgende Nachteile:
1. Längere Taktzeiten
2. Erhöhter Verschleiß der Antriebsaggregate
3. Höherer Energieverbrauch.

Der Erfindung liegt die Aufgabe zugrunde, zunächst ein Verfahren zum Be- und Entladen rotierend antreibbarer Gesenke beim axialen Gesenkwalzen gemaß der im **Patentanspruch 1** vorausgesetzten Art dahingehend zu verbessern, daß die Taktzeiten verkürzt, der Verschleiß an den Antriebagregaten vermindert und der Energieverbrauch gesenkt wird.

Des weiteren liegt der Erfindung die Aufgabe zugrunde, eine vorteilhafte Gesenkwalzmaschine zum Durchführen dieses Verfahrens zu schaffen, die mit einfachen, robusten Mitteln eine wirtschaftliche Durchführung des erfindungsgemäß angestrebten Verfahren gestattet.

Ausgehend von einem Verfahren gemäß der im Oberbegriff des Patentanspruches 1 vorausgesetzten Art wird diese Aufgabe durch die im Kennzeichen dieses Patentanspruches beschriebenen Merkmale gelöst.

Entgegen bisheriger Verfahrensweisen wird bei dem erfindungsgemäßen Verfahren der Schmiederohling in das motorisch angetriebene, also rotierende Gesenk eingebracht, so daß dieses nicht mehr bis zum Stillstand abgebremst zu werden braucht. Dadurch ergeben sich erheblich kürzere Taktzeiten, ein geringerer Verschleiß der Antriebsaggregate und insgesamt ein geringerer Energieverbrauch, so daß die erfindungsgemäße Verfahrensweise besonders wirtschaftlich ist.

Bei Durchführung eines Verfahren gemäß **Patentanspruch 2** überbnimmt die Beladevorrichtung den Schmiederohling von einem Transportband. Handelt es sich um Schmiederohlinge mit Innenbohrung, so werden diese innen ergriffen. Bei Schmiederohlingen ohne Mittelbohrung werden diese aussen ergriffen. Zum Greifen taucht zum Beispiel die Beladevorrichtung in den Schmiederohling ein. Gemäß **Patentanspruch 3** wird dabei gleichzeitig der Außendurchmesser geprüft. Sollte der Durchmesser zu groß sein, wird der betreffende Schmiederohling ausgeschieden. Stimmen die vorgegebenen Toleranzen, so wird der Schmiederohling angehoben und geschwenkt, bis er sich senkrecht über dem Untergesenk der Gesenkwalzmaschine befindet. Dann taucht die Beladezange in das laufende Gesenk ein. Durch Betätigen eines geeigneten motorischen Antriebs, z. B. eines Greifzylinders (Kolben-Zylinder-Einheit), wird der Schmiederohling freigegeben und fällt in das rotierende Untergesenk.

Eine weitere vorteilhafte Verfahrensweise ist in **Patentanspruch 4** beschrieben. Hierbei wird während des gesamten Beladevorgangs der Schmiederohling innen bzw, aussen geführt. Eine Beladezange kann nun Heben und Schwenken. Danach wird durch Absenken eines Oberschlittens der Schmiederohling umgeformt. Wenn der Schlitten nach beendetem Umformprozeß wieder oben ist, wird die Entladevorrichtung eingeschwenkt. Ein Ausstoßer hebt nun das fertig umgeformte Schmiedeteil aus. Gemäß **Patentanspruch 5** wird das Werkstück innen und aussen geführt. Das Schmiedeteil rotiert nun auf dem Ausstoßer bis zum Stillstand und wird anschließend von der Entladezange angehoben. In dieser Phase besteht kein Kontakt mehr zum Gesenk. Das sich nun in der Entladezange (Greifer) befindliche Schmiedeteil wird ausgeschwenkt und auf ein Transportband abgelegt und abgefördert. Anders geformte Schmiedeteile können nach dem gleichen Prinzip mit außen liegenden Greifern entnommen werden.

Diesse Aufgabe wird durch die in **Patentanspruch 6** wiedergegebenen Merkmale gelöst.

Eine axiale Gesenkwalzmaschine gemäß der Erfindung besitzt eine Be- und Entladezange und besteht aus wenigen robusten und deswegen zuverlässig funktionierenden Teilen. Die hierfür vorgesehenen synchron angetriebenen Greifer ermöglichen ein zentrisches Innen- oder Außengreifen von ringförmigen Teilen.

In **Patentanspruch 7** ist eine vorteilhafte Zange zum Beladen von rotierend antreibbaren Gesenken bei Außengreifen von Teilen beschrieben, während **Patentanspruch 8** eine solche Konstruktion zum Innengreifen beinhaltet.

In **Patentanspruch 9** ist demgegenüber eine robuste und mit wenigen Konstruktionsteilen funktionierende Vorrichtung zum Entladen der Schmiedeteile aus dem Gesenk enthalten.

Aus **Patentanspruch 10** ist eine vorteilhafte Ausführungsform zu entnehmen. In Zeichnung der Erfindung ist teils schematisch - an mehreren Ausführungsbeispielen - veranschaulicht:

Es zeigen:
- Fig. 1: Eine axiale Gesenkwalzmaschine mit Be- und Entladevorrichtung in teilweiser Draufsicht;
- Fig. 2: Eine Beladezange mit Untergesenk, teils im Schnitt, teils in der Seitenansicht, wobei der Schmiederohling mit einer Innenbohrung oder Innenausnehmung versehen ist;
- Fig. 3: Eine Teildraufsicht zu Fig. 2;
- Fig. 4: Eine Darstellung entsprechnd Fig. 3 allerdings beim Ergreifen eines ohne Innenbohrung bzw. ohne Innenausnehmung versehenden Schmiederohlings;
- Fig. 5: Eine Teildraufsicht zu fig. 4;
- Fig. 6: Die aus Fig. 1 ersichtliche Vorrichtung, mit einer Entladezange für mit eine Durchgangsöffnung versehene Werkstücke, wobei das fertiggewalzte Werkstück soeben von einem Ausstoßer angehoben worden ist, teils im Schnitt, teils in der Seitenansicht;
- Fig. 7: Eine Teildraufsicht zu Fig. 6;
- Fig. 8: Die aus Fig. 1 ersichtliche Vorrichtung mit einer Entladezange für Werkstücke ohne Innenausnehmungen bzw. Bohrungen, wobei das fertiggewalzte Werkstück soeben von einem Ausstoßer angehoben worden ist, teils im Schnitt, teils in der Seitenansicht;
- Fig. 9: Eine Teildraufsicht zu Fig. 8;
- Fig. 10: Einen Teilquerschnitt durch eine Entnahmezange;
- Fig. 11: Ein Schnitt nach der Linie XI-XI der Fig. 10.

In Fig. 1 ist mit dem Bezugszeichen 1 ein motorisch angetriebener Förderer bezeichnet, der als Stetigförderer oder als intermittierend angetriebener Förderer ausgebildet sein kann mittels dessen hier nicht dargestellte Schmiederohlinge in Richtung X herangefördert werden. Die auf dem Förderer 1 herangeförderten Schmiederohlinge werden durch eine Beladevorrichtung 2 vom Förderer 1 abgenommen und zu einer axiale Gesenkwalzmaschine gebracht, die in Fig. 1 nur schematisch angedeutet und mit den Bezugszeichen 3 insgesamt bezeichnet ist. Hierzu kann die Beladevorrichtung 2 auf der Bahnkurve Y eine Schwenkbewegung ausführen. Dieser Beladevorichtung 2 ist eine Beladezange 4 zugeordnet, die ein auf dem Förderer 1 herangefördertes Werkstück aufnehmen, schwenken und einem Untergesenk 5 zuführen kann. Der Schwenkmittelpunkt der Beladevorrichtung 2 ist mit 6 bezeichnet ( Fig. 1 ).

Das Aufnehmen, Schwenken und Ablegen geschieht motorisch. Zu diesem Zweck ist der Beladezange 4 ein abwechselnd beidseitig mit Druckmitteldruck, insbesondere mit Hydrauliköl, beaufschlagbarer Greifzylinder 7 (Kolben-Zylinder-Einheit) zugeordnet, dessen Kolbenstange 8 mit einer Betätigungsstange 9 getrieblich, beispielsweise durch eine Kupplung, verbunden ist. Die Bestätigungstange 9 ist bei den dargestellten Ausführungsformen mit einem geeigneten getrieblichen Mittel, beispielsweise einer Zahnstange, verbunden, wie sie im Zusammenhang mit einer noch zu beschreibenden Entnahmezange in Verbindung mit Fig. 11 noch näher erläutert werden wird. Es können auch noch andere getriebliche Mittel Verwendung finden. Diese Zahnstange betätigt ein in den Fig. 1 bis 9 nicht dargestelltes Ritzel, das mit mindestens zwei anderen Ritzeln kämmt, so daß sich alle Ritzel synchron bewegen. Mit diesen Ritzeln sind bei der Ausführungsform nach den Fig. 1 bis 3 drei Greifexzenter 10, 11, 12 getrieblich verbunden, die somit alle synchron und folgerichtig angetrieben werden. Über diese Greifexzenter 10, 11, 12 taucht die Beladezange 4 durch eine Innenbohrung oder eine Innenausnehmung 14 in den Schmiederohling 13. Selbstverständlich wurde zuvor der Greifzylinder 7 mit Druckmitteldruck so beaufschlagt, daß die Betätigungsstange 9 in Richtung B bewegt wurde, in welcher die Greifexzenter 10, 11, 12 den kleinsten Umkreis zueinander einnehmen, so daß sie in die Innenbohrung oder Innenausnehmung (Fig. 2, 3) einzutauchen vermögen. Wird nun der Greifzylinder 7 zur entgegengesetzer Seite durch Druckmitteldruck beaufschlagt, so wird die Betätigungsstange 9 in Richtung A bewegt, woraufhin die Greifexzenter 10, 11 und 12 sich nach außen auf einen größeren Durchmesser bewegen und dabei kraftschlüssig gegen die Wandung der Innenbohrung oder Innenausnehmung zur Anlage gelangen (Fig. 2, 3), so daß der Schmiederohling 13 vom Transportband 1 abgenommen, über die Beladevorrichtung 2 in die richtige Position geschwenkt und in das stets motorisch rotierend angetriebene Untergesenk 5 abgelegt werden kann. Zum Greifen taucht somit die Beladezange 4 bei mit einer Innenbohrung oder einer Innenausnehmung versehenen Schmiederohlingen 13 in diese ein, wobei gleichzeitig der Außendurchmesser des Schmiederohlings 13 geprüft wird. Sollte der Durchmesser zu groß sein, wird der Schmiederohrling 13 ausgeschieden. Sind die Toleranzen des Schmiederohlings 13 eingehalten, so wird der Schmiederohling 13 vom Förderer 1 angehoben und geschwenkt, bis er senkrecht über dem rotierend motorisch angetriebenen Untergesenk 5 steht. Dann taucht die Beladezange 4 in das laufende Untergesenk 5 ein. Durch Betätigen des Greifzylinders 7 werden die Greifexzenter 10, 11 und 12 geschwenkt und der Schmiederohrling 13 fällt in das rotierende Untergesenk 5. Während des gesamten Beladevorgangs wird bei allen Ausführungsformen der Schmiederohling 13 innen bzw. außen geführt. Danach wird durch Absenken des Oberschlittens der Schmiederohling 13 umgeformt. Wenn der Schlitten nach beendetem Umformprozeß wieder oben ist bewegt worden ist, wird eine insgesamt mit dem Bezugszeichen 15 bezeichnete Entladevorrichtung eingeschwenkt. Die Entladevorrichtung 15 ist um den Schwenkmittelpunkt 16 schwenkbar angeordnet. Das umgeformte Schmiedeteil 13 wird dabei auf der Bahnkurve Z zu einem intermittierend oder als Stetigförderer ausgebildeten Förderer 17, der ebenfalls wie der Förderer 1 motorisch angetrieben ist, bewegt und auf diesen abgelegt. Der nähere Aufbau der Entladevorrichtung 15 ergibt sich aus den Fig. 6 und 7 für mit Innenbohrungen bzw. Innenausnehmungen versehenen Schmiedeteilen 13. Deutlich ist aus den Figuren 6 und 7 zu erkennen, daß die Entladevorrichtung 15 ebenso wie die Beladevorrichtung 2 eine Entladezange 18 aufweist, die prinzipiell so wie die Beladezange 4 ausgebildet und angetrieben wird. Auch der Entladezange 18 ist eine Betätigungsstange 19 zugeordnet, die mit einer Kolbenstange 20 eines Greifzylinders 21 (Kolben-Zylinder-Einheit) getrieblich verbunden ist. Auch bei dieser Ausführungsform können Kolbenstange 20 und Betätigungsstange 19 funktionell oder materialmäßig einstückig verbunden sein, ebenso wie bei der Beladezange 2. Durch entsprechende Druckmitteldruckbeaufschlagung des Greifzylinders 21 läßt sich die Kolbenstange 20 und damit auch die Betätigungsstange 19 in Richtung C bzw. D bewegen. Durch die Betätigungsstange 19 werden wiederum Greifexzenter 22, 23 und 24 synchron motorisch angetrieben, die mit Exzenterhebeln 25, 26 bzw. 27 das fertig umgeformte Werkstück 13 zu untergreifen vermögen, wenn es durch einen Ausstoßer 28 aus dem Untergesenk 5 herausgehoben worden ist. Auch hierbei taucht die Entladezange 18 mit ihren Greifexzentern 22, 23 und 24 in das Schmiedeteil 13 ein, woraufhin durch entsprechende Druckmittelbeaufschlagung die Exzenter 22, 23 und 24 nach auswärts geschwenkt werden (Fig. 6 und 7), woraufhin die Entladezange 18 den fertig umgeformten Ring 13 anzuheben und zum Förderer 17 zu schwenken und dort abzulegen vermag.

Bei der Ausführungsform nach den Figuren 4 und 5 ist die Beladezange 2 mit drei Greifexzentern 30, 31 und 32 ausgerüstet, die wiederum über einen Greifzylinder 7 mit Kolbenstange 8 und Betätigungsstange 9 angetrieben werden. Der Antrieb kann in der gleichen Art und Weise ausgestattet sein wie bei der Greifzange 2 nach den Fig. 1 bis 3 mit dem Unterschied, daß bei der Ausführungsform nach den Fig. 4 und 5 die Greifexzenter 31, 32 und 33 an den äußeren Umfang des Schmiederohlings 33 kraftschlüssig einwirken, so daß dieser vom Förderer 1 ergriffen, hochgehoben und auf der Bahnkurve Y geschwenkt und in das motorisch rotierend angetriebene Untergesenk 5 ohne Abbremsen desselben abgelegt werden kann. Auch hierbei wird gleichzeitig der Außendurchmesser des Schmiederohlings 33 geprüft. Sollte dieser Durchmesser zu groß sein, so wird der Schmiederohling 33 ausgeschieden. Sind die Toleranzen eingehalten, so wird der Schmiederohling 33 in das rotierende Untergesenk 5 abgelegt. Dieses geschieht wie bei der vorbeschreibenen Ausführungsform durch entsprechende Druckmittelbeaufschlagung des Greifzylinders 7 und Bewegen der Betätigungsstange 9 in Richtung A bzw. B.

Die Entladevorrichtung 15 (Fig. 8 und 9) weist eine Greiferzange 18 auf, die ebenso ausgebildet und angetrieben ist, wie die Greiferzange nach den Fig. 6 und 7 mit dem Unterschied, das Greifexzenter 34, 35 und 36 gemäß den Fig. 10 und 11 über eine Zahnstange 37, die mit der Betätigungsstange 9 und diese wiederum mit der Kolbenstange 8 des Greifzylinders 7 gekuppelt ist, synchron angetrieben werden. Mit der Zahnstange 37 kämmt ein Ritzen 38, mit dem zwei weitere Ritzel 39 und 40 kämmen. Die Ritzel 38, 39 und 40 sind an parallel zueinander angeordneten Drehachsen befestigt und sind jeweils einem der Greifexzenter 34, 35 und 36 zugeordnet. Die Greifzylinder 34, 35 und 36 besitzen Exzenterhebel 41, 42 und 43, die den Rand 44 des Schmiederohlings 33 untergreifen, so daß dieser nach dem Ausheben aus dem Untergesenk 5 mit dem Einschwenken der Exzenterhebel 41, 42 und 43 unter dem Rand 44 hochgehoben und auf der Bahnkurve Z (Fig. 1) zu dem Förerer 17 geschwenkt und dort abgelegt werden.

## Patentansprüche

1. Verfahren zum Be- und Entladen rotierend antreibbarer Gesenke zum axialen Gesenkwalzen, wobei der Schmiederohling auf einer Förderbahn herangefördert und dem Gesenk zugeführt und nach dem axialen Gesenkwalzen aus diesem entnommen und abgefördert wird, **dadurch gekennzeichnet,** daß das Untergesenk (5) ständig rotierend motorisch angetrieben und der Schmiederohling (13) in das während des Beladevorganges rotierende Gesenk (5) gebracht wird.

2. Verfahren nach Anspruch 1, **dadurch gekennzeichnet,** daß der Schmiederohling (13) bei Werkstücken mit Innenbohrungen oder Innenausnehmung innen ergriffen und bei Werkstücken, die innen geschlossen sind, an seinem äußeren Umfang ergriffen und dann in das ständig motorisch rotierend angetriebene Gesenk (5) gebracht wird.

3. Verfahren nach Anspruch 1 und/oder 2, **dadurch gekennzeichnet,** daß beim Ergreifen des Schmiederohlings (13) dessen Außendurchmesser geprüft und nicht innerhalb von vorgegebenen Toleranzen liegende Werkstücke ausgeschieden werden.

4. Verfahren nach einem oder mehreren der vorhergehenden Ansprüche, **dadurch gekennzeichnet,** daß das fertiggewalzte Werkstück (13) während der Herausnahme aus dem Gesenk (5) innen und außen geführt wird.

5. Verfahren nach einem oder mehreren der vorhergehenden Ansprüche, **dadurch gekennzeichnet,** daß das fertig umgeformte Werkstück (33) nach seinem Umformen aus dem ständig motorisch rotierend angetriebenen Untergesenk (5) herausgehoben wird und dabei und nach diesem Vorgang auf einem Ausstoßer ohne Kontakt zum Gesenk (15) rotierend allmählich bis zum Stillstand abgebremst wird, ohne daß sich die Drehgeschwindigkeit des Untergesenkes (5) verringert.

6. Vorrichtung zum Durchführen des erfindungsgemäßen Verfahrens nach Anspruch 1 oder einem oder mehreren der folgenden Patentansprüche, mit einer axialen Gesenkwalzmaschine mit motorisch rotierend antreibbarem Gesenk (15), wenigstens je einer Be- und Entladevorrichtung mit je einer Be- und Entladezange zum Ergreifen, Hochheben und Schwenken sowie Ablegen des Schmiederohlings bzw. des fertig umgeformten Werkstückes (13, 33), **dadurch gekennzeichnet,** daß die Be- und Entladezange (4, 18) jeweils synchron betätigbare Greifer (10, 11, 12 bzw. 30, 31, 33 bzw. 22, 23, 24 bzw. 34, 35, 36) aufweist, die das Werkstück (13, 33) kraft- und/oder formschlüssig ergreifen und daß die Greifer in jeder Stellung der Belade- oder Entladezange (4, 18) mit dem sowohl während des Be- also auch während des Entladevorganges mit unverminderter Drehgeschwindigkeit rotierend angetriebenem Untergesenk (5) mit diesem nicht in Berührung gelangen.

7. Vorrichtung nach Anspruch 6, **dadurch gekennzeichnet,** daß zum Innengreifen von Schmiederohlingen (13) die Beladezange (4) mit mehreren - vorzugsweise drei - in gleichmäßigen Abständen auf dem Umfang eines Kreises mit ihren Mittelpunkten angeordnete Greifexzentern (10, 11, 12) versehen ist, die über eine Betätigungsstange (9) durch einen abwechselnd beidseitig mit Druckmitteldruck beaufschlagbaren Greifzylinder (7) synchron antreibbar sind, derart, daß der Umkreis in der einen Antriebsrichtung stufenlos größer und in der anderen Antriebsrichtung der Betätigungsstange (9) stufenlos kleiner einstellbar ist und daß die Greifexzenter (10, 11, 12) gegen eine Innenwandung des Schmiederohlings (13) kraftschlüssig zur Anlage bringbar und von diser motorisch auch wieder lösbar sind.

8. Vorrichtung nach Anspruch 6, **dadurch gekennzeichnet,** daß zum Entladen von innengreifbaren, fertig umgeformten Werkstücke (13) eine Entladezange (18) mit mehreren - vorzugsweise drei - mit ihren Mittelpunkten auf einem Kreis in gleichmäßigen Abständen angeordneten Greifexzentern (22, 23, 24) versehen sind, die je einen Exzenterhebel (25, 26, 27) aufweisen und daß alle Greifexzenter (22, 23, 24) synchron motorisch durch einen abwechselnd beidseitig mit Druckmitteldruck beaufschlagbaren Greifzylinder über eine Betätigungsstange (9) synchron antreibbar sind und daß die Exzenterhebel (25, 26, 27) unter eine Ringschulter o. dgl. des fertig umgeformten Werkstückes (13) schwenkbar sind, derart, daß in der einen Antriebsrichtung (D) der Betätigungsstange (9) sich der Durchmesser des Umkreises, der die Außenkanten der Exzenterhebel (25, 26, 27) umschließt, stufenlos vergrößert und in der anderen Antriebsrichtung (C) der Betätigungsstange (9) sich dieser Umkreis stufenlos verkleinert.

9. Vorrichtung nach Anspruch 6, **dadurch gekennzeichnet,** daß zum Beladen von außen zu greifenden Schmiederohlingen (33) eine Beladezange (4) mit mehreren gegen den Außenumfang kraftschlüssig zur Anlage bringbaren Greifexzentern (31, 32, 33) vorgesehen sind, deren Mittelpunkte sich in gleichmäßigen Abständen auf einem Kreis befinden, die über eine Betätigungsstange (9) durch eine abwechselnd beidseitig mit Druckmitteldruck beaufschlagbaren Greifzylindern (9) synchron stufenlos antreibbar sind, derart, daß sie in der einen Antriebsrichtung den Schmiederohling (33) kraftschlüssig ergreifen und in der anderen Antriebsrichtung freigeben.

10. Vorrichtung nach Anspruch 6 oder 9,**dadurch gekennzeichnet,** daß beim Entladen von außen zu greifenden, fertiggewalzten Werkstücken (37) eine Entladezange (18) mit mehreren - vorzugsweise drei - auf einem Kreis mit ihren Mittelpunkten im gleichmäßigen Abstand angeordneten Greifexzentern (34, 35, 36) vorgesehen sind, die je einen Exzenterhebel (42, 43, 44) aufweisen, die über eine Betätigungsstange (9) durch den Greifzylinder (7) unter eine Schulter o. dgl. des fertiggewalzten Werkstückes (37) schwenkbar und in der anderen Stellung von dieser Schulter o. dgl. wieder lösbar sind.

11. Vorrichtung nach einem oder mehreren der vorhergehenden Ansprüche, **dadurch gekennzeichnet,** daß mit der Betätigungsstange (9) eine Zahnstange (37) gekuppelt ist, die mit einem Ritzel (38) kämmt, das mit anderen Ritzeln (39 und 49) kämmt, wobei jedem der Ritzel (38, 39, 40) je ein Greifexzenter (34, 35, 36) zugeordnet ist.

## Claims

1. A process for the feeding of rough forgings to, and the discharging of finished forgings from, rotationally driven axial roll forging dies, whereby the rough forging is brought up to the die and fed into same by means of a conveyor system and then removed from the die after the axial roll forging process and discharged by the conveyor system, **characterized** in that the bottom die (5) is constantly rotated by a motor drive and the rough forging (13) is introduced into the die (5) whilst it rotates.

2. A process as claimed in Claim 1, **characterized** in that the rough forging (13) is, in the case of workpieces which are hollow or recessed on the inside, gripped from the inside, or, in the case of workpieces which are closed on the inside, gripped from the outside and then introduced into the die (5) which is constantly rotated by a motor drive.

3. A process as claimed in Claim 1 and/or 2, **characterized** in that the outer diameter of the rough forging (13) is checked as it is gripped, whereby those workpieces whose diameters are not within the permissible tolerances are rejected.

4. A process as claimed in one or more of the foregoing claims, **characterized** in that the finished roll forging (13) is guided both on the inside and on the outside as it is removed from the die (5).

5. A process as claimed in one or more of the foregoing claims, **characterized** in that the finished roll forging (33) is lifted out of the constantly rotating, motor-driven bottom die (5) following the forging operation and then, without any contact with the die (15), gradually decelerated on an ejector until it comes to standstill, whereby the rotational speed of the bottom die (5) is not reduced.

6. A device for performing the invented process as claimed in Claim 1 or in one or more of the following patent claims with an axial roll forging machine equipped with a rotationally driven die (15), at least one charging and one discharging device each with charging and discharging tongs for gripping, lifting, traversing and depositing the rough forging or the finished forging (13, 33), **characterized** in that the charging and discharging tongs (4, 18) are each equipped with synchronously operated grippers (10, 11, 12 and 30, 31, 33; 22, 23, 24 and 34, 35, 36 respectively) which grip the workpiece (13, 33) either positively or non-positively and that the grippers, irrespective of the position of the charging and discharging tongs (4, 18), do not come into contact with the bottom die (5) which rotates constantly and at unreduced speed during both the charging and the discharging operations.

7. A device as claimed in Claim 6, **characterized** in that, for the purpose of gripping the rough castings (13) from the inside, the charging tongs (4) are provided with several - preferably three - eccentric grippers (10, 11, 12) whose centres are arranged equidistantly around the circumference of a circle and which are driven synchronously via an actuating rod (9) and a double-acting hydraulic gripper cylinder (7) in such a way that their outer contours become infinitely larger in one drive direction of the actuating rod (9) and infinitely smaller in the other, and that the eccentric grippers (10, 11, 12) can be made to move up against and grip an inside wall of the rough forging (13) and can also be made to release their grip by reversing the direction of drive.

8. A device as claimed in Claim 6, **characterized** in that, for the purpose of discharging finished forgings (13) which are grippable from the inside, the discharging tongs (18) are provided with several - preferably three - eccentric grippers (22, 23, 24) whose centres are arranged equidistantly around the circumference of a circle and which are each provided with an eccentric cam (25, 26, 27) and that all the eccentric grippers are driven synchronously via an actuating rod (9) and a double-acting hydraulic gripper cylinder and that the eccentric cams (25, 26, 27) can be swung into a position underneath a circular shoulder or a similarly overhanging part of the finished forging (13) and in such a way that the diameter of the circle which bounds the outer edges of the eccentric cams (25, 26, 27) is infinitely increased as the actuating rod moves in the direction (D) and is infinitely decreased as the actuating rod (9) moves in direction (C).

9. A device as claimed in Claim 6, **characterized** in that, for the purpose of charging rough forgings (33) which have to be gripped from the outside, the charging tongs (4) are provided with several eccentric grippers (31, 32, 33) which can be made to move up against and grip the periphery of the forging and whose centres are arranged equidistantly around the circumference of a circle and which are driven synchronously via an actuating rod (9) and a double-acting hydraulic gripper cylinder (9) in such a way that they grip the rough forging (33) when the actuating rod (9) moves in one direction and release it when the actuating rod moves in the other direction.

10. A device as claimed in Claim 6 or 9, **characterized** in that, for the purpose of discharging finished forgings (37) which have to be gripped from the outside, the discharging tongs (18) are provided with several - preferably three - eccentric grippers (34, 35, 36) whose centres are arranged equidistantly around the circumference of a circle and which are each provided with an eccentric cam (42, 43, 44) which can be swung into a position underneath a shoulder or similarly projecting part of the finished forging (37) by means of an actuating rod (9) driven by the gripper cylinder (7) and can be swung out of this position when the actuating rod (9) moves in the opposite direction.

11. A device as claimed in one or several of the foregoing claims, **characterized** in that the actuating rod (9) is connected to a toothed rack (37) which engages with a pinion (38) which in turn engages with other pinions (39 and 49), whereby each of the pinions (38, 39, 40) transmits motion to its respective eccentric gripper (34, 35, 36).

## Revendications

1. Procédé de chargement et déchargement de matrices entraînables selon un mouvement rotatif par rapport au cylindre de matriçage axial, le lopin à forger étant approché sur une piste convoyeuse, amené à la matrice et une fois passé le cylindre de matriçage axial étant retiré de celle-ci puis évacué, caractérisé en ce que la matrice inférieure (5) tourne constamment entraînée par un moteur et que le lopin (13) est introduit dans la matrice (5) en train de tourner pendant l'opération de chargement.

2. Procédé selon revendication 1, caractérisé en ce que le lapin (13) est saisi de l'intérieur lorsqu'il s'agit de pièces présentant des trous ou un évidement intérieur, et est saisi par sa géométrie extérieure lorsqu'il s'agit de pièces fermées puis est introduit dans la matrice (5) tournant constamment entraînée par un moteur.

3. Procédé selon revendication 1 et/ou 2, caractérisé en ce que lors de la saisie du lopin (13) le diamètre extérieur de celui-ci fait l'objet d'une vérification et que les pièces ne se situant pas dans la fourchette tolérancielle imposée sont rebutées.

4. Procédé selon une ou plusieurs des revendications susmentionnées, caractérisé en ce que la pièce finie de matricer (13) est guidée intérieurement et extérieurement pendant l'extraction de la matrice (5).

5. Procédé selon une ou plusieurs des revendications susmentionnées, caractérisé en ce que la pièce (33) finie de matricer est extraite, par soulèvement, de la matrice inférieure (5) tournant constamment entraînée par un moteur, ce faisant et après cette opération étant freinée graduellement jusqu'à immobilisation, sur un éjecteur sans contact avec la matrice (15), sans que diminue la vitesse de rotation de la matrice inférieure (5).

6. Dispositif d'exécution du procédé inventif selon revendication 1 ou une ou plusieurs des revendications suivantes, avec une machine de matriçage axial comportant une matrice tournante (15) entraînée par un moteur, au moins un dispositif de chargement et un dispositif de déchargement comportant pour chaque une pince de chargement et une pince de déchargement pour saisir, lever, basculer et déposer le lopin et la pièce finie de matricer (13, 33), caractérisé en ce que la pince de chargement et la pince de déchargement présentent chacune des griffes actionnables en synchronisme (10, 11, 12 et 30, 31, 33 et 22, 23, 24 et 34, 35 et 36) qui saisissent la pièce (13, 33) et la retiennent par application de force ou en épousant sa forme, et en ce que les griffes, quelle que soit la position des pinces de chargement ou déchargement (4, 18), n'entrent pas en contact aussi bien pendant l'opération de chargement que de déchargement avec la matrice inférieure (5) tournant entrainée à une vitesse non diminuée.

7. Dispositif selon revendication 6, caractérisé en ce que la pince de chargement (4) pour saisir les lopins (13) par l'intérieur est dotée de plusieurs excentriques de griffes (trois de préférence) (10, 11, 12) dont les centres sont régulièrement espacés sur la circonférence d'un cercle et entraînables en synchronisme sous l'effet d'une barre d'actionnement (9) commandée par un vérin de griffes double effet (7) réagissant à un fluide comprimé dedans, de sorte que la circonférence soit réglable à volonté plus grande dans un sens d'entraînement et plus petite dans l'autre sens d'entraînement de la barre d'actionnement (9) et que les excentriques de griffes (10, 11, 12) viennent s'immobiliser de force contre une paroi du lopin (13) et qu'ils puissent s'en distancer de nouveau sous l'effet d'un moteur.

8. Dispositif selon revendication 6, caractérisé en ce que pour décharger les pièces (13) finies de matricer et saisissables par l'intérieur une pince de déchargement (18) comporte plusieurs excentriques de griffes (trois de préférence) (22, 23. 24) dont les centres sont régulièrement espacés sur un cercle et qui présentent chacun un levier d'excentrique (25, 26, 27) et en ce que tous les excentriques de griffes (22, 23, 24) sont entraînables en synchronisme sous l'effet d'une barre d'actionnement (9) commandée par un vérin de griffes double effet réagissant à un fluide comprimé dedans, et en ce que les leviers d'excentrique (25, 26, 27) peuvent pivoter sous un épaulement annulaire ou assimilé de la pièce (13) finie de matricer, de sorte que dans un sens d'entraînement (D) de la barre d'actionnement (9) le diamètre du cercle enfermant les bordures extérieures des leviers d'excentrique (25,26, 27) augmente sans gradatation et que dans l'autre sens d'entraînement (C) de la barre d'actionnement (9) le diamètre de ce cercle diminue sans gradation.

9. Dispositif selon revendication 6, caractérisé en ce que pour charger les lopins saisissables par leur circonférence extérieure (33) une pince de chargement (4) est prévue dotée de plusieurs excentriques de griffes (31, 32, 33) amenables contre la circonférence extérieure du lopin contre laquelle ils adhèrent par application de force et dont (31, 32, 33) les centres sont espacés régulièrement sur un cercle et qui sont entraînables en synchronisme et sans gradation sous l'effet d'une barre d'actionnement (9) commandée par un vérin de griffes double effet (9) réagissant à un fluide comprimé dedans, de sorte que dans un sens d'entraînement ils saisissent le lopin (33) par application de force et que dans l'autre sens ils le libèrent.

10. Dispositif selon revendication 6 ou 9, caractérisé en ce que pour le déchargement de pièces finies de matricer (37) saisissables par l'extérieur est prévue une pince de déchargement (18) comportant plusieurs (de préférence trois) excentriques de griffes (34, 35, 36) dont les centres sont régulièrement espacés sur un cercle, qui présentent chacun un levier d'excentrique (42, 43, 44) et qui via une barre d'actionnement (9) commandée par vérin de griffe (7) pivotent sous un épaulement ou assimilé de la pièce finie de matricer (37) et peuvent dans l'autre position se dégager de cet épaulement ou assimilé.

11. Dispositif selon une ou plusieurs des revendications précédentes, caractérisé en ce qu'une crémaillère (37) est couplée à la barre d'actionnement (9), laquelle (37) engrène dans un pignon (38) engrènant à son tour dans d'autres pignons (39 et 49), un excentrique de griffes (34, 35, 36) étant affecté à chacun des pignons (38, 39, 40).
